# EUROPÄISCHE PATENTSCHRIFT

(11) **EP 0 572 946 B1**
(45) Veröffentlichungstag und Bekanntmachung des Hinweises auf die Patenterteilung: **15.01.1997**
(21) Anmeldenummer: 93108681.3
(22) Anmeldetag: 28.05.1993
(51) Int. Cl.: B65D 19/24

(54) **Kunststoffpalette**
Plastic pallet
Palette en matière synthétique

(30) Priorität: 01.06.1992 DE 9207382 U
(43) Veröffentlichungstag der Anmeldung: 08.12.1993
(73) Patentinhaber: REMAPLAN ANLAGENBAU GMBH, D-81737 München (DE)
(72) Erfinder: Rüttnauer, Rochus C., W-8000 München 83 (DE); Levermann, Martin, W-8336 Malgersdorfs (DE)
(74) Vertreter: Patentanwälte Dr. Solf & Zapf

(56) Entgegenhaltungen:
- EP-A- 0 227 033
- DE-B- 1 556 151
- US-A- 3 759 194

## Beschreibung

Die Erfindung betrifft eine Kunststoffpalette zum Transport und zum Lagern von Gütern, bestehend aus einem Tragdeck und einem dazu parallelen Standdeckelement.

In der EP-A-0 227 033 ist eine Kunststoffpalette beschrieben, die ein Oberdeck mit an dessen Unterseite einstückig angeformten Füßen und an die Füße gesteckte Kufen aufweist. An der Oberseite der Kufen sind Zapfen ausgebildet, die in Öffnungen von an der Unterseite der Füße des Oberdecks ausgebildeten Hohlzylindern gesteckt und darin ohne zusätzliche Befestigungsmittel gehaltert sind, so daß das Oberdeck der Palette mit den Palettenkufen verbunden ist.

In der US-PS 3 664 271 ist eine Kunststoffpalette mit Oberdeck und Unterdeck beschrieben. Das Oberdeck weist mehrere, in einem bestimmten Raster angeordnete Hohlzylinder bestimmter Höhe auf. Das Unterdeck weist die gleiche Anzahl von im Raster spiegelbildlich angeordneten Hohlzylindern gleicher Höhe wie das Oberdeck auf. Die Durchmesser der Hohlzylinder der beiden Deckswände sind zumindest teilweise unterschiedlich groß bemessen, wobei die Hohlzylinder des Unterdecks form- und reibschlüssig gelagert sind.

In der AT-PS 331 704 ist eine mehrteilige Kunststoffpalette, bestehend aus einem Oberdeck und einem Unterdeck beschrieben. Das Oberdeck ist mit Hohlfüßen versehen, die auf am Unterdeck angeordnete Sockel gesteckt und gegebenenfalls durch Verschweissen mit dem Unterdeck fest verbunden sind.

Die Formbeständigkeit, die Festigkeit und die daraus resultierende Haltbarkeit der vorstehend genannten mehrteiligen Kunststoffpaletten sind nicht optimal. Die Palettenteile einiger bekannter Kunststoffpaletten sind in einer horizontalen Ebene miteinander verschweißt. Andere mehrteilige Kunststoffpaletten sind in einer Ebene senkrecht zur Lastaufnahmefläche der Palette miteinander verschweißt. Schweißnähte weisen jedoch den Mangel auf, daß sie nach einiger Zeit verspröden, so daß die Palette im Vergleich zu Paletten ohne Schweißnähte schneller unbrauchbar wird.

Zur Beseitigung dieser Nachteile hat die Anmelderin eine Kunststoffpalette vorgeschlagen, die beispielsweise in der EP-A-400 640 beschrieben ist und sich durch eine Steckverbindung für das Oberdeck und das Unterdeck der Palette auszeichnet, die im Bereich der Palettenfüße ausgebildet ist und durch die eine hohe Ausreißfestigkeit, eine gute Verwindungssteifigkeit gegen Verdrehung gegenüber der Senkrechten zur Erzielung einer guten Momentenübertragung vom Oberdeck auf das Unterdeck oder auf die Kufen der Palette sowie eine gute Verwindungssteifikeit gegenüber horizontaler Verdrehung erreicht wird. Außerdem sind durch die mehrteilige Gestaltung der Fußteil/Fußansatzverbindung die Berührungsflächen der zusammengesteckten Teile vergrößert, wodurch die diese Teile zusammenhaltenden Kräfte in Folge erhöhten Reibschlusses vergrößert werden. Diese zweiteilig ausgebildete Kunststoffpalette hat sich im Einsatz bewährt.

Zudem ist aus der DE-PS 15 56 151 eine einstückig mittels einer Form in einem einzigen Arbeitsgang hergestellte Kunststoffpalette bekannt. Diese kufenfrei ausgebildete Palette weist ein Oberdeck und ein gleichartig zu diesem ausgebildetes Unterdeck auf, wobei zur Herstellung der Palette aus Kunststoff Rippen und Aussparungen im Oberdeck und Unterdeck derart versetzt zueinander angeordnet sind, daß die Rippen des Oberdecks über den ebenso lang und breit wie diese bemessenen Aussparungen des Unterdecks sowie die Rippen des Unterdecks unter den ebenso lang und breit wie diese bemessenenen Aussparungen des Oberdecks liegen, und wobei Oberdeck-Unterdeck-Abstandhalter als rechtwinklig zu den Rippen verlaufende senkrechte Stege ausgebildet sind. Diese bekannte Kunststoffpalette ist nicht sehr hoch belastbar; insbesondere können die nach innen vorstehenden Rippen vom Oberdeck und Unterdeck durch das Eingreifen der Gabel eines Gabelstaplers relativ leicht beschädigt werden, so daß die Tagfähigkeit der Pallette beeinträchtigt wird.

Eine ähnliche Palette, die eine Vielzahl von schmalen Rippen aufweist und größtenteils mit einem Formwerkzeug hergestellt werden kann, ist in der US 3,759,194 beschrieben. Zur Ausbildung dieser vielen schmalen Rippen müssen die Formwerkzeuge mit einer entsprechenden Vielzahl von ineinandergreifenden Plattenelementen ausgebildet sein, wie es beispielsweise in Fig. 4 der US 3,759,194 dargestellt ist. Die Herstellung solcher Formwerkzeuge mit vielen ineinander verzahnten Plattenelementen ist teuer, und im Betrieb sind sie aufgrund ihrer langen Kontaktflächen schwer zu handhaben.

Der vorliegenden Erfindung liegt die Aufgabe zugrunde, eine einstückige Kunststoffpalette mit Ladedeck und Kufen in einem einzigen Arbeitsgang herstellbar zu schaffen, die eine hohe Belastbarkeit und Robustheit aufweist und deren Formwerkzeuge einfach und kostengünstig ausgebildet sind.

Gelöst wird diese Aufgabe durch eine Kunststoffpalette mit den Merkmalen des Anspruchs 1. Vorteilhafte Weiterbildungen der Erfindung sind in den Unteransprüchen gekennzeichnet.

Die Füße, die Kufenstege und das Tragdeck der erfindungsgemäßen Kunststoffpalette sind als nach unten offene Hohlkörper ausgebildet, so daß die Form der Palette durch relativ wenige solcher Hohlkörper dargestellt werden kann, die jeweils einen beträchtlichen Flächenbereich abdecken. Durch die großflächigen Hohlkörper wird der Palette eine beträchtliche Festigkeit verliehen, und das Formwerkzeug läßt sich einfach ausbilden und kostengünstig herstellen.

Nachfolgend wird die Erfindung anhand der in der Zeichnung abgebildeten Ausführungsbeispiele näher beschrieben. Es zeigen:
- Fig. 1: eine perspektivische Draufsicht auf eine erste Ausführungsform der erfindungsgemäßen als Fensterkreuzpalette ausgebildeten Kunststoffpalette,
- Fig. 2: eine Draufsicht auf eine Palette nach Fig. 1,
- Fig. 3: eine Unteransicht der Palette nach Fig. 1,
- Fig. 4: einen Querschnitt durch die Palette entlang der Linie A-A in Fig. 3,
- Fig. 5: einen Querschnitt durch die Palette entlang der Linie B-B in Fig. 3,
- Fig. 6: eine Draufsicht auf eine zweite Ausführungsform der erfindungsgemäßen als Kufenpalette ausgebildeten Kunststoffpalette,
- Fig. 7: eine Unteransicht der Palette nach Fig. 6,
- Fig. 8: einen Querschnitt entlang der Linie A-A in Fig. 7 mit Blickrichtung in Pfeilrichtung,
- Fig. 9: einen Querschnitt entlang der Linie B-B in Fig. 7 mit Blickrichtung in Pfeilrichtung,
- Fig. 10: einen Querschnitt entlang der Linie C-C in Fig. 7 mit Blickrichtung in Pfeilrichtung,
- Fig. 11: einen Querschnitt entlang der Linie D-D in Fig. 7 mit Blickrichtung in Pfeilrichtung,
- Fig. 12: eine Draufsicht auf eine dritte Ausführungsform der erfindungsgemäßen als Fensterkreuzpalette ausgebildeten Kunststoffpalette,
- Fig. 13: eine Unteransicht der Palette nach Fig. 12,
- Fig. 14: einen Querschnitt entlang der Linie A-A in Fig. 13 mit Blickrichtung in Pfeilrichtung und
- Fig. 15: einen Querschnitt entlang der Linie B-B in Fig. 13 mit Blickrichtung in Pfeilrichtung.

Die erfindungsgemäße Palette 1 weist ein plattenförmiges rechteckiges Oberdeck bzw. Tragdeck 2 und ein rechteckiges, als sogenanntes Fensterkreuz ausgebildetes Unterdeckelement bzw. Standdeckelement 3 auf. An der Unterseite des Tragdecks 2 sind randlich in den Eckbereichen Füße 10 und in den Randmittenbereichen Füße 11 sowie im Zentrum der Unterseite des Tragdecks 2 ein Fuß 12 angeordnet. Die Füße 10, 11 und 12 sind im Querschnitt rechteckig und erstrecken sich vom Tragdeck 2 senkrecht bis zur zur Ebene des Tragdecks 2 parallel liegenden Ebene des Standdeckelements 3. In der Standdeckelementebene sind die Füße 10, 11 und 12 über gleiche Kufenstege 4 miteinander querverbunden, die die gleiche Breite aufweisen wie die Füße oder etwas schmaler sind, so daß sich ein sogenanntes Fensterkreuz als Standdeckelement ergibt (Fig. 1 bis 5).

Die Platte des Tragdecks 2 überragt die randlichen Füße 10, 11 seitlich mit einem schmalen überkragenden Rand 5. Vertikal über jedem Kufensteg 4 weist die Tragdeckplatte ein der Umfangskontur des Kufenstegs 4 entsprechendes Loch 6 bzw. einen entsprechenden Tragdecksdurchbruch auf. Da die Umfangskontur der Kufenstege 4 in der Draufsicht rechteckig ist, ist jedes Loch 6 ebenfalls entsprechend rechteckig.

Zur Gewichtserleichterung und zur Erhöhung der Verwindungssteifigkeit sind die wesentlichen Elemente 2, 10, 11, 12 und 4, aus denen die Palette gebildet ist, hohl und nach unten offen und weisen in an sich bekannter Weise Querstege auf, die die Wandungen der Elemente entsprechend abstützen. Demgemäß haben die Füße 10, 11 und 12 in der vollen Höhe der Füße durchgehende Querstreben 7 in Form einer Gitterstruktur; die im Querschnitt U-förmigen Kufenstege 4 sind mit sich in Längsrichtung der Kufenstege erstreckenden Rippen 8 ausgerüstet und die im Querschnitt ebenfalls U-förmige Platte des Tragdecks 2 weist Querstreben 9 ebenfalls in Gitterstruktur auf.

Durch die erfindungsgemäße Ausgestaltung der Palette werden seitliche rechteckige Einfahrlöcher bzw. Einfahröffnungen 13 über den Kufenstegen 4 für die Gabeln eines Gabelstaplers geschaffen. Der seitlich überstehende Rand 5 der Platte des Tragdecks 2 bildet schmale Randstege 5a, die als Griffe beim händischen Transport der Palette dienen können.

Die erfindungsgemäße Palette kann in einem geradlinigen Arbeitsgang in einem Formenwerkzeug mit lediglich einem Ober- und Unterstempel erzeugt werden. Querschieber zur Einbringung von seitlichen Öffnungen sind nicht erforderlich, weil sich die Einfahrlöcher 13 durch die Einbringung der Deckslöcher 6 ergeben, die gebildet werden, wenn die Stempel zur Formung der Kufenstege 4 durch die Platte des Tragdecks 2 fahren.

Die Kombination der Tragdeckslöcher 6 mit den Kufenstegen 4 läßt sich bezüglich der gewünschten Belastbarkeit und Verwindungssteifigkeit der Palette varrieren. Zum Beispiel kann - wie in der Ausführungsform gemäß den Fig. 1 bis 5 - vorgesehen sein, die randlichen Füße 11 doppelt so lang wie die Eckfüße 10 und den zentralen Fuß 12 mit der vierfachen Größe eines Eckfußes 10 auszubilden.

Die Ausführungsform der rechteckigen Palette nach den Fig. 7 bis 11 hat gleichgroße Füße 10, 11 und 12. Es fehlen Kufenstege 4 in Querrichtung und demgemäß auch die dazugehörigen Tragdeckslöcher 6, woraus eine sogenannte Kufenpalette resultiert.

Die in den Fig. 12 bis 15 erkennbare Ausführungsform der erfindungsgemäßen als Fensterkreuzpalette ausgebildete Palette weist jeweils zwei parallel nebeneinander angeordnete schmalere, gleichbreite Kufenstege 4a, 4b auf, über denen sich die raumformmäßig entprechenden Formgebungslöcher bzw. Tragdeckslöcher 6a, 6b befinden, wobei zwischen benachbarten Tragdeckslöchern 6a, 6b ein schmaler Tragdeckssteg 5b verbleibt, dessen Breite etwa der Breite der Kufenstege 4a, 4b entspricht.

Sofern die Tragdeckslöcher 6 bzw. 6a, 6b in der Tragfläche des Tragdecks 2 stören, sind entsprechende Einsatzstücke (nicht dargestellt) vorgesehen, mit denen diese Löcher abgedeckt werden können.

Die erfindungsgemäße Palette ist sehr leicht; durch die Verstrebung der Füße mit den Kufenstegen ergibt sich eine hohe Verwindungssteifigkeit und eine hohe Belastbarkeit. Die Palette ist aus zum Beipiel Recycling-Kunststoff in einem Arbeitsgang mit einer einzigen geradlinigen Bewegung durch Zusammenfahren des Ober-und Unterstempels eines entsprechenden Formenwerkzeugs einer Presse herstellbar. Die Formgebungslöcher 6 bzw. 6a, 6b tragen zur Gewichtserleichterung bei, wobei sie die Festigkeit der Palette bzw. derer Verwindungssteifigkeit nicht schwächen. Die Erfindung zeigt somit erstmals einen Weg auf, bei einer einstückigen Palette Kufenstege zu formen in einem einzigen Arbeitsgang eines Formenwerkzeugs einer Presse. Es werden bei der Erfindung in diesem einzigen Arbeitsgang ein Unterdeckelement bzw. Standdeckelement 3, das aus den Kufenstegen 4 und den Standflächenbereichen der Füße, 10, 11 und 12 gebildet wird, und dessen Umriß bzw. Umfangslinie sich durch die randlichen Füße 10, 11 und die randlichen Kufenstege 4 ergibt, gleichzeitig die Kufenstege 4 und die Einfahrlöcher 13 geformt.

Es liegt im Rahmen der Erfindung, andere Lochformen, zum Beispiel runde oder ovale oder sechseckige Löcher, mit entsprechend konturierten Kufenstegen einzuformen, wobei dann auch die Füße eine entsprechend beeinflußte Raumform aufweisen.

## Patentansprüche

1. Einstückige Palette aus Kunststoff, insbesondere aus Recycling-Kunststoff, mit einem plattenförmigen Tragdeck (2) und einem in einer zur Ebene des Tragdecks (2) parallelen und beabstandeten Ebene liegenden Standdeckelement (3), wobei
a) sich von den unterseitigen Eckbereichen des Tragdecks (2) zum Standdeckelement (3) hin säulenförmige Füße (10) erstrecken, die in der Standdeckebene durch Kufenstege (4) miteinander verstrebt sind,
b) die Platte des Tragdecks (2) den durch die randlichen Füße (10,11,12) und die randlichen Kufenstege (4) gebildeten Umriß des Standdeckelements (3) mit einem schmalen Rand (5) überkragt,
c) vertikal über jedem Kufensteg (4) im Tragdeck (2) ein Tragdecksloch (6) eingeformt ist, das die gleiche Umfangskontur wie der Kufensteg (4) aufweist, und
d) die Füße (10,11,12), die Kufenstege (4) und das Tragdeck (2) als nach unten offene Hohlkörper ausgebildet sind.

2. Palette nach Anspruch 1,
**dadurch gekennzeichnet**,
daß die Platte des Tragdecks (2) rechteckig ist.

3. Palette nach Anspruch 2,
**dadurch gekennzeichnet**,
daß der Umriß des Standdeckelements (3) rechteckig ist.

4. Palette nach Anspruch 2 und/oder 3,
**dadurch gekennzeichnet**,
daß die Füße (10) einen rechteckigen Querschnitt aufweisen, und die Tragdeckslöcher (6) rechteckig sind.

5. Palette nach einem oder mehreren der Ansprüche 1 bis 4,
gekennzeichnet durch
seitliche Einfahrlöcher (13) über den Kufenstegen (4) für das Eingreifen der Gabeln eines Gabelstaplers.

6. Palette nach einem oder mehreren der Ansprüche 1 bis 5,
**dadurch gekennzeichnet**,
daß randlich neben den Tragdeckslöchern (6) schmale Randstege (5a) gebildet sind.

7. Palette nach Anspruch 6,
**dadurch gekennzeichnet**,
daß die schmalen Randstege (5a) als nach unten offene Hohlkörper ausgebildet sind.

8. Palette nach einem oder mehreren der Ansprüche 1 bis 7,
**dadurch gekennzeichnet**,
daß mittig zwischen den Eckfüßen (10) zweier parallel zueinander verlaufender Ränder randlich mindestens ein weiterer Fuß (11) angeformt ist, wobei dabei dementsprechend randlich jeweils mindestens zwei Tragdeckslöcher (6) eingeformt sind.

9. Palette nach einem oder mehreren der Ansprüche 1 bis 8,
**dadurch gekennzeichnet**,
daß zentral an der Unterseite des Tragdecks (2) ein weiterer Fuß (12) angeformt ist.

10. Palette nach Anspruch 9,
**dadurch gekennzeichnet**,
daß vom weiteren, zentralen Fuß (12) zu den randlichen Füßen (10 und/oder 11) laufende Kufenstege (4) und Tragdeckslöcher (6) an- bzw. eingeformt sind.

11. Palette nach einem oder mehreren der Ansprüche 1 bis 10,
**dadurch gekennzeichnet**,
daß jeweils zwei parallel nebeneinander angeordnete schmale, vorzugsweise gleichbreite, Kufenstege (4a,4b) und dementsprechend über diesen Kufenstegen raumformmäßig entsprechende Tragdeckslöcher (6a,6b) mit einem dazwischenliegenden Tragdeckssteg (5b) an- bzw. eingeformt sind.

12. Palette nach Anspruch 11,
**dadurch gekennzeichnet**,
daß der Tragdeckssteg (5b) als nach unten offener Hohlkörper ausgebildet ist.

13. Palette nach einem oder mehreren der Ansprüche 1 bis 12,
**dadurch gekennzeichnet**,
daß die Füße (10,11,12) in ihrer vollen Höhe durchgehende Querstreben (7) in Form einer Gitterstruktur aufweisen.

14. Palette nach einem oder mehreren der Ansprüche 1 bis 13,
**dadurch gekennzeichnet**,
daß die Kufenstege (4) mit in Längsrichtung der Kufenstege erstreckenden Rippen (8) ausgebildet sind.

15. Palette nach einem oder mehreren der Ansprüche 1 bis 14,
**dadurch gekennzeichnet**,
daß das Tragdeck (2) Querstreben (9) aufweist.

16. Verfahren, bei dem eine Palette nach einem oder mehreren der Ansprüche 1 bis 15 hergestellt wird,
**dadurch gekennzeichnet**,
daß in einem Arbeitsgang gleichzeitig durch Einbringung von Tragdeckslöchern (6) Kufenstege (4) sowie Einfahrlöcher (13) gebildet werden, wobei
Füße (10,11,12), Kufenstege (4) und ein Tragdeck (2) als nach unten offene Hohlkörper ausgebildet werden.

## Claims

1. One-piece pallet made of plastic, in particular recycled plastic, with a platform-like load surface (2) and a baseboard element (3) in a plane parallel to that of the supporting surface (2) and some distance away from it, wherein
a) column-like support feet (10) extend from the corner areas of the underside of the load surface (2) down to the baseboard element (3) and are braced together in the baseboard plane by runner webs (4),
b) the plate forming the load surface (2) overhangs the periphery enclosing the outside support feet (10,11,12) and the outer runner webs (4), forming a narrow rim (5),
c) a hole (6) is formed in the load surface (2), vertically over each runner web (4), the peripheral contour of the said holes being the same as that of the runner webs (4), and
d) the support-feet (10,11,12), the runner webs (4) and the load surface (2) form between them a hollow body open towards the bottom.

2. Pallet according to Claim 1, **characterised in that** the plate of the load surface (2) is rectangular.

3. Pallet according to Claim 2, **characterised in that** the periphery of the baseboard element (3) is rectangular.

4. Pallet according to Claim 2 and/or 3 **characterised in that** the feet (10) have a rectangular cross section and the load surface holes (6) are rectangular.

5. Pallet according to one or more of Claims 1 to 4, **characterised in that** side entry sockets (13) for the reception of forks of a fork lift truck lie over the runner webs (4).

6. Pallet according to one or more of Claims 1 to 5, **characterised in that** the margins near the load surface holes (6) are built as narrow webs (5a).

7. Pallet according to Claim 6, **characterised in that** the narrow webs (5a) are formed a hollow bodies which open towards the bottom.

8. Pallet according to one or more of Claims 1 to 7, **characterised in that** at least one further foot (11) is formed along a margin centrally between two corner feet (10) of two margins which extend parallel to each other and at least two respective load surface holes (6) are integrally formed therewith.

9. Pallet according to one or more of Claims 1 to 8, **characterised in that** a further foot (12) is formed at the centre of the underside of the load surface (2).

10. Pallet according to Claim 9, **characterised in that** runner webs (4) extending from a further, central foot (12) to the outside support feet (10 and/or 11) and respective load surface holes (6) are integrally formed.

11. Pallet according to one or more of Claims 1 to 10, **characterised in that** each of two parallel to each other thin, preferably of the same thickness, runner webs (4a,4b) and the corresponding overlying load surface holes (6a,6b) with the intermediate load surface web (5b) are integrally formed.

12. Pallet according to Claim 11, **characterised in that** the load surface webs (5b) are formed as a hollow body open towards the bottom.

13. Pallet according to one or more of Claims 1 to 12, **characterised in that** the feet (10,11,12) are in the form of a lattice structure with cross struts (7) over their full height.

14. Pallet according to one or more of Claims 1 to 13, **characterised in that** the runner webs (4) are formed with arches (8) extending in their longitudinal direction.

15. Pallet according to one or more of Claims 1 to 14, **characterised in that** the load surface (2) is provided with cross struts (9).

16. Process, whereby a pallet according to one or more of Claims 1 to 15 is produced, **characterised in that** during the manufacturing process at the same time as introduction of the load surface holes (6) the runner webs (4) and the sockets (13) are formed whereby feet (10,11,12) runner webs (4) and the load deck (2) are formed as a hollow body which open towards the bottom.

## Revendications

1. Palette en une pièce réalisée en une matière synthétique, en particulier une matière synthétique recyclée, comportant un étage de support (2) en forme de plaque, et un élément d'étage de base (3) parallèle au niveau de l'étage de support (2), et s'étendant à une certaine distance de celui-ci,
a) des pieds (10) en forme de colonnes s'étendant à partir des régions d'angle de la face inférieure de l'étage de support (2) vers l'élément d'étage de base (3), ces pieds étant reliés entre eux au niveau de l'étage de base par des entretoises à patins (4) ;
b) la plaque de l'étage de support (2) surplombant d'un bord (5) le contour formé par les pieds (10, 11, 12) et les entretoises à patin (4) du bord ;
c) un trou (6) étant formé par moulage dans l'étage de support (2) à la verticale de chaque entretoise (4), ce trou ayant le même contour périphérique que l'entretoise à patin (4) ; et
d) les pieds (10, 11, 12), les entretoises à patins (4) et l'étage de support (2) ayant la forme de corps creux ouverts vers le bas.

2. Palette selon la revendication 1,
caractérisée en ce que la plaque de l'étage de support (2) est rectangulaire.

3. Palette selon la revendication 2,
caractérisée en ce que le contour de l'élément de base (3) est rectangulaire.

4. Palette selon la revendication 2 et/ou 3,
caractérisée en ce que les pieds (10) ont une section transversale rectangulaire, et que les trous (6) de l'étage de support sont rectangulaires.

5. Palette selon l'une ou plusieurs ds revendications 1 à 4,
caractérisée par des trous latéraux d'introduction (13) situés au-dessus des entretoises à patins (4) permettant l'introduction des fourches d'un chariot élévateur.

6. Palette selon l'une ou plusieurs des revendications 1 à 5,
caractérisée en ce qu'à côté des trous (6) de l'étage de support, sont formées des nervures de bord étroites (5a).

7. Palette selon la revendication 6,
caractérisée en ce que les nervures de bord étroites (5a) ont la forme de corps creux ouverts vers le bas.

8. Palette selon l'une ou plusieurs des revendications 1 à 7,
caractérisée en ce qu'au moins un pied supplémentaire (11) est moulé centralement entre les pieds d'angle (10) de deux bords s'étendant parallèlement entre eux, au moins deux trous d'étage de support (6) étant respectivement moulés en correspondance sur le bord.

9. Palette selon l'une ou plusieurs des revendications 1 à 8,
caractérisée en ce qu'un pied supplémentaire (12) est moulé centralement sur la face inférieure de l'étage de support (2).

10. Palette selon la revendication 9,
caractérisée en ce que des entretoises à patins (4) s'étendant du pied central supplémentaire (12) vers les pieds du bord (10 et/ou 11) et des trous d'étage de support (6) ont été ajoutés ou insérés par moulage.

11. Palette selon l'une ou plusieurs des revendications 1 à 10,
caractérisée en ce que respectivement deux entretoises à patins étroits, de préférence de même largeur et disposés en parallèle (4a, 4b), et en correspondance, des trous d'étage de support (6a, 6b) de forme spatiale correspondante, avec interposition d'une nervure d'étage de support (5b), ont été ajoutés ou insérés par moulage.

12. Palette selon la revendication 11,
caractérisée en ce que la nervure d'étage de support (5b) a la forme d'un corps creux ouvert vers le bas.

13. Palette selon l'une ou plusieurs des revendications 1 à 12,
caractérisée en ce que les pieds (10, 11, 12) présentent sur toute leur hauteur des nervures transversales continues (7) en forme de structure de grille.

14. Palette selon l'une ou plusieurs des revendications 1 à 13,
caractérisée en ce que les entretoises à patins (4) sont prévues avec des nervures (8) s'étendant dans la direction longitudinale des entretoises à patins.

15. Palette selon l'une ou plusieurs des revendications 1 à 14,
caractérisée en ce que l'étage de support (2) présente des nervures transversales (9).

16. Procédé de réalisation d'une palette selon l'une ou plusieurs des revendications 1 à 15,
caractérisé en ce que, au cours d'une seule opération, on forme, par la réalisation de trous d'étage de support (6), des entretoises à patins (4) et des trous d'introduction (13), les pieds (10, 11, 12), les entretoises à patins (4) et un étage de support (2) ayant la forme de corps creux ouverts vers la bas.
